# EUROPÄISCHE PATENTSCHRIFT

(11) **EP 0 236 794 B1**
(45) Veröffentlichungstag und Bekanntmachung des Hinweises auf die Patenterteilung: **02.01.1991**
(21) Anmeldenummer: 87102178.8
(22) Anmeldetag: 16.02.1987
(51) Int. Cl.: B05B 5/03

(54) **Elektrostatische Sprüheinrichtung für Beschichtungspulver**
Electrostatic spray device for coating powder
Appareil de pulvérisation électrostatique pour poudre de revêtement

(30) Priorität: 13.03.1986 DE 3608415; 13.03.1986 DE 3608426
(43) Veröffentlichungstag der Anmeldung: 16.09.1987
(73) Patentinhaber: Gema Volstatic AG, 9015 St. Gallen (CH)
(72) Erfinder: Buschor, Karl, CH-9015 St. Gallen, (CH)
(74) Vertreter: Vetter, Ewald Otto, Dipl.-Ing.

(56) Entgegenhaltungen:
- EP-A- 0 123 964
- DE-A- 2 837 428
- US-A- 4 289 278

## Beschreibung

Die Erfindung betrifft gemäß einer ersten Ausführung eine elektrostatische Sprüheinrichtung für Beschichtungspulver, mit einem Pulverkanal und einer Sprühöffnung an dessen stromabwärtigem Ende, mit einer Pulverablenkeinrichtung stromabwärts nach der Sprühöffnung im radialen Zentrum des Pulvrestromes zur Erzeugung einer Gaswand quer zum Pulverstrom, mit einem sich axial durch einen Kanalabschnitt des Pulverkanals und durch die Sprühöffnung in der Pulverkanalachse erstrechenden Träger, welcher die Pulverablenkeinrichtung trägt und welcher einen die Pulverablenkeinrichtung mit Gas versorgenden Gaskanal sowie mindestens eine Elektrode zur elektrostatischen Aufladung des Beschichtungspulvers innerhalb des Pulverkanals aufweist.

Die Erfindung betrifft gemäß einer zweiten Ausführung eine elektrostatische Sprüheinrichtung für Beschichtungspulver, mit einem Pulverkanal und einer Sprühöffnung an dessen stromabwärtigem Ende, mit einer Pulverablenkeinrichtung stromabwärts nach der Sprühöffnung im radialen Zentrum des Pulverstromes zur Erzeugung einer Pulverwolke, mit einem sich axial durch einen Kanalabschnitt des Pulverkanals und durch die Sprühöffnung in der Pulverkanalachse erstreckenden Träger, welcher die Pulverablenkeinrichtung trägt und mit einem Gaskanal sowie mit mindestens einer Elektrode zur elektrostatischen Aufladung des Beschichtungspulvers innerhalb des Pulverkanals versehen ist.

Solche elektrostatischen Sprüheinrichtungen sind aus der japanischen Patentanmeldung 54-80 06 mit der Veröffentlichungsnummer 55-99 361 (A) sowie deren auszugsweise Veröffentlichung in "Patents abstracts of Japan", Oktober 29, 1980, Vol. 4, Nr. 155 bekannt. Deren Pulverablenkeinrichtung besteht aus einem im Durchmesser tropfenförmig dickeren Abschnitt des Trägers und darin gebildeten Öffnungen, welche sternförmig, jedoch in Strömungsrichtung des Pulverstromes nach vorne geneigt, angeordnet sind und eine Gaswand quer zum Pulverstrom erzeugen, um dadurch den Pulverstrom in eine Pulverwolke umzuwandeln. Ferner ist aus der DE-OS 23 12 363 eine elektrostatische Sprüheinrichtung mit einem axial im Pulverkanal angeordneten Träger für eine pneumatische Pulverablenkeinrichtung stromabwärts der Sprühöffnung bekannt, bei welcher eine ringförmige Elektrode stromaufwärts der Sprühöffnung längs eines kurzen Kanalabschnittes die äußere Mantelwand des Pulverkanals bildet. Außerdem ist aus der US-PS 4 289 278 bekannt, eine Elektrode axial im Pulverkanal stromaufwärts von dessen Sprühöffnung in dessen radialem Zentrum anzuordnen und mit Gas zu umspülen, damit sich keine Pulverteilchen an der Elektrode ansetzen können. Dabei kann die Elektrode unmittelbar im Pulverstrom oder in einem in diesen mündenden Gaskanal angeordnet sein. Aus der Veröffentlichung 0 123 964 Al der europäischen Patentanmeldung 84 103 847.4 ist außerdem eine elektrostatische Sprüheinrichtung mit einer pneumatischen Pulverablenkeinrichtung bekannt, welche sich stromabwärts außerhalb einer Sprühöffnung an einem Träger befindet, welcher sich axial durch die Sprühöffnung in einen Pulverkanal erstreckt. Die Pulverablenkeinrichtung erzeugt über einen im wesentlichen radialen, leicht nach vorne geneigten Ringschlitz einen das Pulver ablenkenden Gasstrom. Der Ringschlitz ist durch die vordere Stirnseite des Trägers und eine vorgesetzte Scheibe gebildet, welche eine an Hochspannung anschließbare Halbleiterelektrode ist. Ferner ist aus der DE-OS 19 32 387 eine elektrostatische Sprüheinrichtung bekannt, bei welcher in einem Kanal zentrisch eine Elektrode axial unmittelbar stromaufwärts einer Sprühöffnung angeordnet ist. In der Mantelwand des Kanals befinden sich axial nacheinander zwei die Elektrode koaxial umgebende Ringschlitzdüsen, über welche von der einen Ringschlitzdüse Luft und von der anderen Ringschlitzdüse Farbflüssigkeit gegen die Elektrode strömt. Die DE-PS 25 39 627 entspricht im wesentlichen der US-PS 3 940 061 und zeigt eine mit Luft umspülte Elektrode im Zentrum einer Sprühöffnung einer elektrostatischen Sprüheinrichtung.

Durch die Erfindung soll die Aufgabe gelöst werden, die Beschichtungsqualität und Wirtschaftlichkeit des Beschichtungsverfahrens mit einer solchen Sprüheinrichtung zu verbessern. Ferner sollen Pulververluste auf dem Weg von der Sprüheinrichtung zu dem zu beschichtenden Gegenstand verringert werden. Außerdem soll mit der Sprüheinrichtung eine dickere Schicht Pulver auf den zu beschichtenden Gegenstand durch einen einzigen Sprühvorgang aufgebracht werden können.

Diese Aufgabe wird gemäß der Erfindung bei der ersten Ausführung dadurch gelöst, daß der Träger mit mindestens einer den Gaskanal mit dem Pulverkanal verbindenden Gasauslaßöffnung versehen ist, daß in der Gasauslaßöffnung mindestens eine der Elektroden derart angeordnet ist, daß vom Gaskanal durch die Gasauslaßöffnung in den Pulverkanal strömendes Gas an der Elektrode entlangströmt und dabei elektrische Ladungen von der Elektrode in das Beschichtungspulver injiziert, daß der Abstand des radialen Mittelpunktes der Gasauslaßöffnung in der Mantelfläche des Trägers, und der Abstand des stromabwärtigen Endes der Elektrode, jeweils von einer Querebene am stromabwärtigen Ende der Sprühöffnung zwischen 12 mm und 16 mm liegt, vorzugsweise 14 mm beträgt.

Diese Aufgabe wird gemäß der Erfindung bei der zweiten Ausführung dadurch gelöst, daß die Pulverablenkeinrichtung einen Prallkörper aufweist, daß der Träger mit mindestens einer den Gaskanal mit dem Pulverkanal verbindenden Gasauslaßöffnung versehen ist, daß in der Gasauslaßöffnung mindestens eine der Elektroden derart angeordnet ist, daß vom Gaskanal durch die Gasauslaßöffnung in den Pulverkanal strömendes Gas an der Elektrode entlangstömt und dabei elektrische Ladungen von der Elektrode in das Beschichtungspulver injiziert, daß der Abstand des radialen Mittelpunktes der Gasauslaßöffnung in der Mantelfläche des Trägers, und der Abstand des stromabwärtigen Endes der Elektrode, jeweils von einer Querebene der Sprühöffnung an deren stromabwärtigem Ende ungefähr halb so groß ist wie der äußere Durchmesser des im Querschnitt ringförmigen Pulverkanals in dessen Kanalabschnitt zwischen der Gasauslaßöffnugn und der Sprühöffnung.

Weitere Merkmale der Erfindung sind in den Unteransprüchen enthalten.

Die Erfindung wird im folgenden mit Bezug auf die Zeichnungen beschrieben, welche als Beispiel zeigen:
Fig.1 einen abgebrochenden Längsschnitt einer elektrostatischen Sprüheinrichtung nach der ersten Ausführung der Erfindung im Maßstab 2:1,
Fig. 2 einen Längsschnitt einer elektrostatischen Sprüheinrichtung nach der zweiten Ausführung der Erfindung mit einem mechanischen Prallkörper zur Zerstäubung des Pulvers, und
Fig. 3 einen abgebrochenen Längsschnitt der zweiten Ausführung einer elektrostatischen Sprüheinrichtung nach der Erfindung, von Fig. 2, jedoch mit einem geänderten Detail.

Die elektrostatische Sprüheinrichtung nach der Erfindung hat gemäß Fig. 1 einen rohrartigen Grundkörper 2, welcher aus 3 koaxial ineinander angeordneten Einzelteilen 4, 6 und 8 besteht. Durch den innersten Teil 8 erstreckt sich axial ein Pulverkanal 14, dessen stromabwärtiges Ende mit einer Sprühöffnung 18 versehen ist. Im Pulverkanal 14 befindet sich eine Einrichtung 22 mit einem stabförmigen Träger 25, welcher sich axial längs der Kanalachse 20 des Pulverkanals 14 erstreckt und diesem entlang des Trägers 25 eine ringförmige Querschnittsform gibt, während der Pulverkanal 14 stromaufwärts der Einrichtung 22 einen hohlzylindrischen Abschnitt 72 hat. Ein Gaskanal 24 erstreckt sich durch den Träger 25 längs der Kanalachse 20. Der Gaskanal 24 steht mit einem Gasanschluß 28 in Verbindung. Im Gaskanal 24 liegt eine elektrische Leitung 48, welche an eine elektrische Hochspannungsquelle angeschlossen ist, welche, wie bekannt, entweder im Grundkörper 2 angeordnet oder extern angeordnet sein kann. Der im Querschnitt ringförmige Kanalabschnitt 68 ist nach außen durch eine zylindrische Wand 62 und innen durch eine zylindrische Mantelfläche 70 des stabförmigen Trägers 25 begrenzt.

Der Gaskanal 24 mündet über zwei Gasauslaßöffnungen 80, die im Träger 25 gebildet sind, in den im Querschnitt ringförmigen Abschnitt 68 des Pulverkanals 14. Diese Gasauslaßöffnungen 80 sind durch Bohrungen gebildet, die nicht radial, sondern schräg zur Pulver-Strömungsrichtung entsprechend den Zeichnungen verlaufen, sodaß sie zur Sprühöffnung 18 hin geneigt sind. Sie sind gleichmäßig um den Umfang des Trägers 25 verteilt. In jeder Gasauslaßöffnung 80 befindet sich eine Elektrode 82, die jede an die elektrische Leitung 48 angeschlossen ist. Die Elektrodenenden 84 enden vorzugsweise ungefähr in der Mantelfläche 70. Die Elektrodenenden 84 können auch z.B. 0,1 bis 3,0 mm vor der Mantelfläche 70 enden, oder geringfügig über diese hinausragen. Im letzteren Falle ist ein stärkerer Gasstrom zur Sauberhaltung der Elektrodenenden erforderlich. Der Durchmesser der Gasauslaßöffnungen 80 ist nur wenig größer als der Durchmesser der Elektroden 82. Statt zwei, könnte auch nur eine Gasauslaßöffnugn 80 vorgesehen sein, jedoch ergeben zwei oder mehr Gasauslaßöffnungen 80 mit je mindestens einer Elektrode 82 bessere elektrostatische Wirkungen. Da die Elektroden 82 in den Gasauslaßöffungen 80 untergebracht sind und von dem Gas des Gaskanals 24 umspült werden, kann an diesen Elektroden kein Pulver ablagern, auch wenn über den Gaskanal 24 nur wenig Gas oder Gas mit verhältnismäßig niedrigem Druck zugeführt wird.

Der Träger 25 ist außerhalb der Sprühöffnung 18 mit einer Pulverablenkeinrichtung zum im wesentlichen radialen Ablenken des aus der Sprühöffnung 18 austretenden Pulvers versehen. Diese Pulverablenkeinrichtung 102 hat eine quer zur Längsrichtung des Pulverkanals 14 ausmündende ringförmige Quergas-Öffnung 104 zur Erzeugung einer Gaswand 106 quer zur Längsrichtung 20 des Pulverkanals 14. Anstelle von einer ringförmigen Öffnung 104 kann auch eine Vielzahl von im wesentlichen radial ausmündenden Öffnungen zur Erzeugung einer kreisscheibenförmigen Gaswand 106 quer zum Pulverkanal 14 vorgesehen werden. Der Gaskanal 24 versorgt über radiale Bohrungen 108 und einen sich anschließenden Ringkanal 110 die Quergas-Öffnung 104 mit Gas, vorzugsweise Luft. Die Quergas-Öffnung 104 ist durch einen Ringspalt zwischen der Stirnseite 112 des Trägers 25 und einer stirnseitig in den Träger eingesetzten Kappe 114 gebildet. Der Träger 25 hat auf seiner gesamten Länge bis zur Kappe 114 einen gleichbleibenden Durchmesser, welcher gleich groß ist wie der Durchmesser der Kappe 114. Abweichend hiervon könnten der Träger 25 und die Kappe 114 verschiedene Durchmesser haben.

Der Abstand 116 der Elektrodenenden 84, und damit auch der radiale Mittelpunkt der Gasauslaßöffnungen 80 in der Mantelfläche 70, vom stromabwärtigen Ende 118 der Sprühöffnung 18 ist im wesentlichen gleich groß wie der äußere Durchmesser 117 des Pulverkanals 14 unmittelbar stromaufwärts der Sprühöffnung 18. Unabhängig vom Durchmesser 117 des Pulverkanals 14 beträgt der Abstand 116 vorzugsweise ungefähr 12 mm bis 16 mm. Der bevorzugte Wert ist 14 mm. Der zwischen den Gasauslaßöffnungen 80 und der Sprühöffnung 18 gelegene Pulverkanalabschnitt 119 des Pulverkanals 14 hat infolge des zentralen Trägers 25 eine ringförmige Querschnittsform und wirkt je nach Geschwindigkeit des Gases der Gaswand 106 als Staubereich oder als Sogbereich. Der Pulverkanalabschnitt 119 wirkt dann als Staubereich, wenn das pneumatisch geförderte Pulver durch die Gaswand 106 gestaut und dadurch im Pulverkanalabschnitt 119 komprimiert wird. Zu diesem Zwecke ist die Gasströmung der Gaswand 106 so langsam, daß sie auf den Pulverstrom in der Sprühöffnung 18 keine Saugwirkung ausüben kann. Der Pulverkanalabschnitt 119 wirkt dagegen dann als Sogbereich, wenn das Pulver von dem Gas der Gaswand 106 durch injektorartige Saugwirkung aus dem Pulverkanalabschnitt 119 durch die Sprühöffnung 18 "herausgesaugt" wird. Dies ist dann der Fall, wenn die Strömungsgeschwindigkeit des Gases der Gaswand 106 größer ist als die Strömungsgeschwindigkeit des Pulvers im Pulverkanalabschnitt 119. In beiden Fällen wirkt die Gaswand 106 als "Prallkörper", durch welchen der Pulverstrom radial auseinandergetrieben und zu einer Pulverwolke umgeformt wird. Das Gas des Gaskanals 24 nimmt von den Elektroden 82 elektrische Ladungen auf und injiziert diese elektrischen Ladungen im Pulverkanalabschnitt 119 durch den gesamten Kanalquerschnitt hindurch in den Pulverstrom. Durch den Gasstrom der Gaswand 106 werden die radial inneren Pulverteilchen gegenüber den radial äußeren Pulverteilchen verschoben und mit diesen verwirbelt, wodurch die stärker geladenen Pulverteilchen elektrische Ladungen an die schwächer geladenen Pulverteilchen abgeben und weitere elektrische Ladungseinheiten von den Elektroden 82 "nachsaugen".

Alle Teile der Sprüheinrichtung, welche vom Pulver berührt werden, bestehen vorzugsweise aus Kunststoff.

Durch die Erfindung ergeben sich folgende Vorteile:
a) eine bessere Beschichtungsqualität,
b) geringerer Energiebedarf,
c) geringere Pulververluste auf dem Weg von der Sprüheinrichtung zu dem zu beschichtenden Gegenstand,
d) gleichbleibende Beschichtungsqualität und keine Betriebsunterbrechungen, da eine Verschmutzung der Elektroden durch den Gasstrom und durch die geschützte Unterbringung im Gasauslaß dauerhaft vermieden wird,
e) die Möglichkeit, auf dem zu beschichtenden Gegenstand eine Pulverschicht größerer Dicke in einem einzigen Sprühvorgang zu bilden.

Die Erfindung hat folgende Wirkungen:
1.1.1. Stärkere elektrostatische Aufladung des Pulvers, indem das Pulver im radialen Zentrum des Puvlerkanals 14 von den Elektroden 82 elektrostatisch aufgeladen wird und anschließend durch den Gasstrom der Gaswand 106 die Pulverteilchen relativ zueinander verschoben werden, sodaß ein Ladungsaustausch zwischen unterschiedlich geladenen Pulverteilchen stattfindet und dadurch neue Ladungen von den Elektroden 84 her "abgesaugt" werden.
1.1.2. Das Gas des Gaskanals 24 übernimmt von den Elektroden 82 elektrische Ladungen und treibt diese injektorartig radial von innen nach außen über den ganzen Querschnitt des Pulverkanalabschnitts 119 durch den Pulverstrom, sodaß alle Pulverteilchen bereits im Pulverkanalabschnitt 119 elektrostatisch aufgeladen werden.
1.1.3. Die elektrischen Feldlinien, die zwischen den elektrisch geladenen Elektroden 82 und dem an Erdpotential liegenden zu beschichtenden Gegenstand verlaufen, haben im wesentlichen keine Streufelder, sondern verlaufen auf idealen Bahnen durch die Gaswand 106 hindurch.
1.2. Im Falle eines Staubereiches unmittelbar stromaufwärts der Sprühöffnung 18 im Pulverkanalabschnitt 119 wird das Pulver darin komprimiert, wodurch eine stärkere Aufladung als im Falle eines Sogbereiches möglich ist. Auch im Falle eines Sogbereiches unmittelbar stromaufwärts der Sprühöffnung 18 im Pulverkanalabschnitt 119 erfolgt eine intensive Aufladung aller Pulverteilchen. Die den Elektroden 82 nähergelegenen Pulverteilchen werden stärker aufgeladen als die radial weiter außen gelegenen Pulverteilchen. Durch den Gasstrom der Gaswand 106 werden jedoch die elektrostatisch stärker aufgeladenen Pulverteilchen vom Zentrum radial nach außen getrieben und mit den weniger stark aufgeladenen Pulverteilchen vermischt. Dadurch nehmen schwächer aufgeladene Pulverteilchen zusätzliche Ladungseinheiten von stärker aufgeladenen Pulverteilchen auf, sodaß alle Pulverteilchen eine ausreichende elektrische Ladung haben, durch welche sie von dem zu beschichtenden Gegenstand angezogen werden und an ihm haften, ohne abzuprallen.

Die in den Fig. 2 und 3 dargestellten elektrostatischen Sprüheinrichtungen nach der Erfindung haben einen rohrartigen Grundkörper 2, welcher aus drei axial ineinander angeordneten Einzelteilen 4, 6 und 8 besteht. Durch den innersten Teil 8 erstreckt sich axial ein Pulverkanal 14, dessen stromabwärtiges Ende mit einer Spühöffnung 18 versehen ist. Im Pulverkanal 14 befindet sich eine axial zur Kanalachse 20 verlaufende Einrichtung 22, welche einen Gaskanal 24 bildet, der sich längs der Kanalachse 20 erstreckt. Der Gaskanal 24 steht mit einem Gasanschluß 28 in Verbindung. Im Gaskanal 24 liegt eine elektrische Leitung 48, welche an eine elektrische Hochspannungsquelle angeschlossen ist, welche, wie bekannt, entweder im Grundkörper 2 angeordnet oder extern angeordnet sein kann. Die Einrichtung 22 ist mit einem stabförmigen Träger 25 versehen, welcher sich axial längs der Kanalachse 20 des Pulverkanals 14 erstreckt und diesem entlang des Trägers 25 eine ringförmige Querschnittsform gibt, während der Pulverkanal 24 stromaufwärts der Einrichtung 22 einen hohlzylindrischen Abschnitt 72 hat. Der im Querschnitt ringförmige Kanalabschnitt 68 ist nach außen durch eine zylindrische Kanalwand 62 und innen durch eine zylindrische Mantelfläche 70 des stabförmigen Trägers 25 begrenzt.

Der Gaskanal 24 mündet über zwei Gasauslaßöffnungen 80, die im Träger 25 gebildet sind, in den im Querschnitt ringförmigen Abschnitt 68 des Pulverkanals 14. Diese Gasauslaßöffnungen 80 sind durch Bohrungen gebildet, die nicht radial, sondern schräg zur Pulverströmungsrichtung entsprechend den Zeichnungen verlaufen. Sie sind gleichmäßig um den Umfang des Trägers 25 verteilt. In jeder Gasauslaßöffnung befindet sich eine Elektrode 82, die jede an die elektrische Leitung 48 angeschlossen ist. Die Elektrodenenden 84 enden ungefähr in der Mantelfläche 70. Vorzugsweise reichen sie nicht bis zur Mantelfläche 70, sondern enden kurz, ungefähr 1 mm, vorher, damit keine Pulverteilchen an ihnen haften können. Der Durchmesser der Gasauslaßöffnungen 80 ist nur wenig größer als der Durchmesser der Elektroden 82. Statt zwei, könnte auch nur eine Gasauslaßöffnung 80 vorgesehen sein, jedoch ergeben zwei oder mehr Gasauslaßöffnungen mit je mindestens einer Elektrode bessere elektrostatische Wirkungen.

Der Träger 25 ist außerhalb der Sprühöffnung 18 mit einer Strömungsablenkeinrichtung zum im wesentlichen radialen Ablenken des aus der Sprühöffnung 18 austretenden Pulvers versehen.

Bei der Ausführungsform nach der Fig. 2 ist der Träger 25 stromabwärts der Sprühöffnung 18 mit einem Prallkörper 120 versehen, welcher im Abschnitt 119 des Pulverkanals 14 zwischen den Gasauslaßöffnungen 80 und der Sprühöffnung 18 eine Stauwirkung erzeugt. Der Prallkörper 120 ist auf seiner von der Sprühöffnung 18 abgewandten Vorderseite mit einer Querluft-Öffnung 124 versehen, welche vom Pulverkanal 24 über Radialbohrungen 128 und einen sich anschließenden ringförmigen Kanalabschnitt 130 mit Gas versorgt wird und dieses im wesentlichen radial über die vordere Stirnfläche 132 des Prallkörpers 120 leitet, um ein Anhaften von Pulver an dieser Stirnfläche 132 zu vermeiden. Zu diesem Zwecke ist die Querluft-Öffnung 124 ringförmig entsprechend Fig. 2 ausgebildet, wobei der Ringradius dieser Öffnung 124 so klein gemacht wird, wie dies technisch nur möglich ist.

Wichtig sind hierbei insbesondere zwei Merkmale: Zum einen, daß die Elektrodenenden 84 sich in den Gasauslaßöffnungen 80 befinden; zum anderen ist der Abstand der Elektrodenenden 84 und damit auch der Abstand des radialen Mittelpunktes der Gasauslaßöffnungen 80 vom stromabwärtigen Ende 118 der Sprühöffnung 18 wichtig, wobei dieser Abstand 126 vorzugsweise ungefähr gleich groß ist wie der Radius des Außendurchmessers 117 des Pulverkanals 14 im Pulverkanalabschnitt 119 unmittelbar stromaufwärts der Sprühöffnung 18.

Die Ausführungsform nach Fig. 3 ist identisch mit der Ausführungsform von Fig. 2, wobei bei der Ausführungsform nach Fig. 3 zusätzlich im radialen Zentrum des Prallkörpers 120 eine axial ausmündende Gasauslaßöffnung 134 gebildet ist, die mit dem Gaskanal 24 in Verbindung steht und in welcher sich eine vom Gas umströmte weitere Elektrode 136 zur elektrostatischen Aufladung des Pulvers befindet. Die weitere Elektrode 136 ist über einen Verlängerungsdraht 138 ebenfalls an die elektrische Leitung 48 angeschlossen. Das Ende des Verbindungsdrahtes 138 dient als Elektrode 136.

Dadurch werden folgende Vorteile erreicht: Der Prallkörper bildet unmittelbar stromaufwärts der Sprühöffnung im Pulverkanal einen Strömungsstaubereich, in welchem das Pulver verdichtet wird. Da sich die Elektrode in der Gasauslaßöffnung befindet und von deren Gas umströmt und umspült wird, können sich an ihr keine Pulverteilchen festsetzen. Die von der Elektrode ausgehenden elektrischen Feldlinien verlaufen längs von idealen Flugbahnen der Pulverteilchen von der Elektrode zu dem zu beschichtenden Gegenstand, im wesentlichen ohne elektrische Streu-Feldlinien. Die Vermeidung von Streu-Feldlinien führt bei gleicher elektrischer Energie zu einer stärkeren Aufladung der Pulverpartikel, so daß diese besser von dem zu beschichtenden Gegenstand angezogen werden und besser auf ihm haften. Das Gas überträgt die elektrische Ladung der Elektrode in das verdichtete Pulver. Durch die gleichzeitige Wirkung von Verdichtung des Pulvers und Hineinpressen oder Injektion der Ladungsteilchen von der Elektrode mit Hilfe des Gases in das verdichtete Pulver ergibt sich ebenfalls eine verstärkte elektrostatische Aufladung der Pulverpartikel. Diese Wirkungen verringern Verluste an versprühtem Pulver, erzeugen bessere Beschichtungsqualitäten, ermöglichen dickere Pulverschichten auf dem zu beschichtenden Gegenstand pro Sprühvorgang und können zur Energieeinsparung benutzt werden. Am Ende der Elektrode, also an der Elektrodenspitze, findet eine Coronaentladung statt, durch welche sich das Elektrodenende erwärmen kann. Aber auch bei Erwärmung können keine Pulverpartikel an der Elektrode kleben, weil sie vom Gasstrom von der Elektrode abgehalten werden, und weil das Elektrodenende entweder nur gering, vorzugsweise aber überhaupt nicht aus der Öffnung des Gaskanals in den Pulverkanal hinausragt.

## Patentansprüche

1. Elektrostatische Sprüheinrichtung für Beschichtungspulver, mit einem Pulverkanal (14) und einer Sprühöffnung (18) an dessen stromabwärtigem Ende, mit einer Pulverablenkeinrichtung (104, 106, 108, 112) stromabwärts nach der Sprühöffnung (18) im radialen Zentrum des Pulverstromes zur Erzeugung einer Gaswand (106) quer zum Pulverstrom, mit einem sich axial durch einen Kanalabschnitt (68, 119) des Pulverkanals (14) und durch die Sprühöffnung (18) in der Pulverkanalachse (20) erstreckenden Träger (25), welcher die Pulverablenkeinrichtung (104, 106, 108, 112) trägt und welcher einen die Pulverablenkeinrichtung mit Gas versorgenden Gaskanal (24) sowie mindestens eine Elektrode (82) zur elektrostatischen Aufladung des Beschichtungspulvers innerhalb des Pulverkanals (14) aufweist, **dadurch gekennzeichnet,** daß der Träger (25) mit mindestens einer den Gaskanal (24) mit dem Pulverkanal (14) verbindenden Gasauslaßöffung (80) versehen ist, daß in der Gasauslaßöffnung (80) mindestens eine der Elektroden (82) derart angeordnet ist, daß vom Gaskanal (24) durch die Gasauslaßöffnung (80) in den Pulverkanal (14) strömendes Gas an der Elektrode (82) entlangströmt und dabei elektrische Ladungen von der Elektrode in das Beschichtungspulver injiziert, daß der Abstand (116) des radialen Mittelpunktes der Gasauslaßöffnung (80) in der Mantelfläche (70) des Trägers (25), und der Abstand des stromabwärtigen Endes (84) der Elektrode (82), jeweils von einer Querebene am stromabwärtigen Ende (118) der Sprühöffnung (18) zwischen 12 mm und 16 mm liegt, vorzugsweise 14 mm beträgt.

2. Sprüheinrichtung nach Anspruch 1, **dadurch gekennzeichnet,** daß das bezüglich des Gasstromes stromabwärtige Ende (84) der Elektrode (82) im Bereich zwischen dem stromabwärtigen Ende der Gasauslaßöffnung (80) und 3mm stromaufwärts davon liegt.

3. Sprüheinrichtung nach Anspruch 1, **dadurch gekennzeichnet,** daß das bezüglich des Gasstromes stromabwärtige Ende (84) der Elektrode (82) ungefähr am stromabwärtigen Ende der Gasauslaßöffnung (80) in der Mantelfläche (70) des Trägers (25) liegt.

4. Sprüheinrichtung nach einem der Ansprüche 1 bis 3, **dadurch gekennzeichnet,** daß die Gasauslaßöffnung (80) schräg zur Radialrichtung des Pulverkanals (14) in Strömungsrichtung des Beschichtungspulvers geneigt in den Pulverkanal (14) gerichtet ist.

5. Elektrostatische Sprüheinrichtung für Beschichtungspulver, mit einem Pulverkanal (14) und einer Sprühöffnung (18) an dessen stromabwärtigem Ende, mit einer Pulverablenkeinrichtung (120) stromabwärts nach der Sprühöffnung im radialen Zentrum des Pulverstromes zur Erzeugung einer Pulverwolke, mit einem sich axial durch einen Kanalabschnitt (119) des Pulverkanals (14) und durch die Sprühöffnung (18) in der Pulverkanalachse (20) erstreckenden Träger (25), welcher die Pulverablenkeinrichtung (120) trägt und mit einem Gaskanal (24) sowie mit mindestens einer Elektrode (82) zur elektrostatischen Aufladung des Beschichtungspulvers innerhalb des Pulverkanals (14) versehen ist, **dadurch gekennzeichnet,** daß die Pulverablenkeinrichtung einen Prallkörper (120) aufweist, daß der Träger (25) mit mindestens einer den Gaskanal (24) mit dem Pulverkanal (14) verbindenden Gasauslaßöffnung (80) versehen ist, daß in der Gasauslaßöffnung (80) mindestens eine der Elektroden (82) derart angeordnet ist, daß vom Gaskanal (24) durch die Gasauslaßöffnung (80) in den Pulverkanal (14) strömendes Gas an der Elektrode (82) entlangströmt und dabei elektrische Ladungen von der Elektrode (82) in das Beschichtungspulver injiziert, daß der Abstand (126) des radialen Mittelpunktes der Gasauslaßöffnung (80) in der Mantelfläche (70) des Trägers (25), und der Abstand des stromabwärtigen Endes (84) der Elektrode (82), jeweils von einer Querebene der Sprühöffnung (18) an deren stromabwärtigem Ende (118) ungefähr halb so groß ist wie der äußere Durchmesser (117) des im Querschnitt ringförmigen Pulverkanals (14) in dessen Kanalabschnitt (119) zwischen der Gasauslaßöffnung (80) und der Sprühöffnung (18).

6. Sprüheinrichtung nach Anspruch 5, **dadurch gekennzeichnet,** daß sich das Ende (84) der Elektrode (82) ungefähr in der Ebene der Mantelfläche (70) des Trägers (25) oder bis ungefähr 1 mm stromaufwärts in der Gasauslaßöffnung (80) befindet.

7. Sprüheinrichtung nach Anspruch 5 oder 6, **dadurch gekennzeichnet,** daß die Gasauslaßöffnung (80) schräg zur Radialrichtung des Pulverkanals (14) in Strömungsrichtung des Beschichtungspulvers geneigt in den Pulverkanal (14) gerichtet ist.

8. Sprüheinrichtung nach einem der Ansprüche 5 bis 7, **dadurch gekennzeichnet,** daß im radialen Zentrum (20) des Prallkörpers (120) eine axiale Gasauslaßöffnung (134) auf der von der Sprühöffnung (18) abgewandten Seite des Prallkörpers (120) axial nach vorne ausmündet, die mit dem Gaskanal (24) in Verbindung steht, und daß in dieser axialen Gasauslaßöffnung (134) eine weitere Elektrode (136) zur elektrostatischen Aufladung des Pulvers angeordnet ist.

9. Sprüheinrichtung nach einem der Ansprüche 5 bis 8, **dadurch gekennzeichnet,** daß der Prallkörper (120) auf seiner von der Sprühöffnung (18) abgewandten vorderen Körperseite (132) mindestens eine im wesentlichen radial ausmündende Gasauslaßöffnung (124) aufweist, welche im wesentlichen im radialen Zentrum des Prallkörpers liegt und mit dem Gaskanal (24) in Verbindung steht.

10. Sprüheinrichtung nach einem der Ansprüche 5 bis 9, **dadurch gekennzeichnet,** daß der Träger (25), gleichmäßig um seinen Umfang verteilt, innerhalb des Pulverkanals (14) stromaufwärts der Sprühöffnung (18) mindestens zwei Gasauslaßöffnungen (80) mit jeweils mindestens einer Elektrode (82) aufweist.

## Claims

1. An electrostatic spray device for coating powder, having a powder conduit (14) and a spray aperture (18) at its downstream end, having a powder deflection device (104, 106, 108, 112) downstream after the spray aperture (18) in the radial centre of the flow of powder to produce a wall of gas (106) at right angles to the flow of powder, having a support (25) extending axially through a conduit section (68, 119) of the powder conduit (14) and through the spray aperture (18) in the axis (20) of the powder conduit, which supports the powder deflection device (104, 106, 108, 112) and which comprises a gas conduit (24) supplying the powder deflection device with gas and at least one electrode (82) for electrostatically charging the coating powder inside the powder conduit (14), **characterised in that** the support (25) is provided with at least one gas outlet aperture (80) connecting the gas conduit (24) to the powder conduit (14),
in that at least one of the electrodes (82) is disposed in the gas outlet aperture (80) so that gas flowing from the gas conduit (24) through the gas outlet aperture (80) into the powder conduit (14) flows along the electrode (82) and at the same time injects electrical charges from the electrode into the coating powder,
in that the distance (116) of the radial centre point of the gas outlet aperture (80) in the shell surface (70) of the support (25), and the distance of the downstream end (84) of the electrode (82), respectively from a transverse plane at the downstream end (118) of the spray aperture (18) is between 12 mm and 16 mm, and is preferably 14 mm.

2. A spray device according to Claim 1, **characterised in that** the end (84) of the electrode (82) which is downstream with respect to the gas flow lies in the region between the downstream end of the gas outlet aperture (80) and 3 mm upstream therefrom.

3. A spray appliance according to Claim 1, **characterised in that** the end (84) of the electrode (82) which is downstream with respect to the gas flow lies roughly at the downstream end of the gas outlet aperture (80) in the shell surface (70) of the support (25).

4. A spray appliance according to one of Claims 1 to 3, **characterised ein that** the gas outlet aperture (80) is directed at an angle into the powder conduit (14) diagonally to the radial direction of the powder conduit (14) in the direction of flow of the coating powder.

5. An electrostatic spray appliance for coating powder, having a powder conduit (14) and a spray aperture (18) at its downstream end, having a powder deflection device (120) downstream from the spray aperture in the radial centre of the stream of powder for producing a cloud of powder, having a support (25) extending axially through a conduit section (119) of the powder conduit (14) and through the spray aperture (18) in the axis (20) of the powder conduit, which supports the powder deflection device (120) and which is provided with a gas conduit (24) and with at least one electrode (82) for electrostatically charging the coating powder inside the powder conduit (14), **characterised in that** the powder deflection device has a deflection member (120), in that the support (25) is provided with at least one gas outlet aperture (80) connecting the gas conduit (24) to the powder conduit (14),
in that in the gas outlet aperture (80) there is disposed at least one of the electrodes (82) in such a way that gas flowing from the gas conduit (24) through the gas outlet aperture (80) into the powder conduit (14) flows along the electrode (82) and at the same time injects electrical charges from the electrode (82) into the coating powder, in that the distance (126) of the radial centre point of the gas outlet aperture (80) in the shell surface (70) of the support (25), and the distance of the downstream end (84) of the electrode (82), respectively from a transverse plane of the spray aperture (18) at its downstream end (118), is roughly half the size of the external diameter (117) of the powder conduit (14), which has an annular cross section, in its conduit section (119) between the gas outlet aperture (80) and the spray aperture (18).

6. A spray appliance according to Claim 5, **characterised in that** the end (84) of the electrode (82) is located roughly in the plane of the shell surface (70) of the support (25) or up to roughly 1 mm upstream in the gas outlet aperture (80).

7. A spray appliance according to Claim 5 or 6, characterised in that the gas outlet aperture (80) is directed at an angle into the powder conduit (14) diagonally to the radial direction of the powder conduit (14) in the direction of flow of the coating powder.

8. A spray appliance according to one of Claims 5 to 7, **characterised in that** in the radial centre (20) of the deflection member (120) there axially discharges towards the front an axial gas outlet aperture (134) on the side of the deflection member (120) remote from the spray aperture (18), which is connected to the gas conduit (24),
and in that a further electrode (136) is disposed in this axial gas outlet aperture (134) for electrostatically charging the powder.

9. A spray appliance according to one of Claims 5 to 8, **characterised in that** on its front side (132) remote from the spray aperture (18) the deflection member (120) has at least one gas outlet aperture (124) discharging substantially radially, which substantially lies in the radial centre of the deflection member and is connected to the gas conduit (24).

10. A spray appliance according to one of Claims 5 to 9, **characterised in that** the support (25) comprises at least two gas outlet apertures (80) with respectively at least one electrode (82) inside the powder conduit (14) upstream from the spray aperture (18) and uniformly distributed over its circumference.

## Revendications

1. Dispositif de pulvérisation électrostatique pour poudre de revêtement, comprenant un canal de poudre (14) et un orifice de pulvérisation (18) à son extrémité aval, comprenant un dispositif de déviation de la poudre (104, 106, 108, 112) en aval de l'orifice de pulvérisation (18) dans le centre du courant de poudre dans le sens radial pour engendrer une paroi gazeuse (106) transversalement par rapport au courant de poudre, et comprenant un support (25) qui s'étend axialement dans l'axe (20) du canal de poudre à travers une portion de canal (68, 119) du canal de poudre (14) et à travers l'orifice de pulvérisation (18), qui porte le dispositif de déviation de la poudre (104, 106, 108, 112) et qui comporte un canal de gaz (24) alimentant en gaz le dispositif de déviation de la poudre, ainsi qu'au moins une électrode (82) à l'intérieur du canal de poudre (14) pour charger la poudre de revêtement d'électricité statique, caractérisé par le fait que le support (25) est muni d'au moins un orifice de sortie du gaz (80) reliant le canal de gaz (24) au canal de poudre (14), par le fait qu'au moins l'une des électrodes (82) est disposée dans l'orifice de sortie du gaz (80) de telle manière que du gaz en écoulement depuis le canal de gaz (24) vers le canal de poudre (14) à travers l'orifice de sortie du gaz (80) s'écoule le long de l'électrode (82) en injectant dans la poudre de revêtement des charges électriques provenant de l'électrode, et par le fait que la distance (116) du centre de l'orifice de sortie du gaz (80) dans le sens radial dans la surface latérale (70) du support (25), et la distance de l'extrémité aval (84) de l'électrode (82), par rapport à chaque fois à un plan transversal situé à l'extrémité aval (118) de l'orifice de pulvérisation (18), est comprise entre 12 mm et 16 mm et s'élève de préférence à 14 mm.

2. Dispositif de pulvérisation selon la revendication 1, caractérisé par le fait que l'extrémité (84) de l'électrode (82) qui est en aval par rapport au courant de gaz est située dans la zone comprise entre l'extrémité aval de l'orifice de sortie du gaz (80) et 3 mm en amont de celle-ci.

3. Dispositif de pulvérisation selon la revendication 1, caractérisé par le fait que l'extrémité (84) de l'électrode (82) qui est en aval par rapport au courant de gaz est située à peu près à l'extrémité aval de l'orifice de sortie du gaz (80) dans la surface latérale (70) du support (25).

4. Dispositif de pulvérisation selon l'une des revendications 1 à 3, caractérisé par le fait que l'orifice de sortie du gaz (80) est dirigé obliquement par rapport à la direction radiale du canal de poudre (14) dans la direction d'écoulement de la poudre de revêtement en étant incliné dans le canal de poudre (14).

5. Dispositif de pulvérisation électrostatique pour poudre de revêtement, comprenant un canal de poudre (14) et un orifice de pulvérisation (18) à son extrémité aval, comprenant un dispositif de déviation de la poudre (120) en aval de l'orifice de pulvérisation (18) dans le centre du courant de poudre dans le sens radial pour engendrer un nuage de poudre, et comprenant un support (25) qui s'étend axialement dans l'axe (20) du canal de poudre à travers une portion de canal (119) du canal de poudre (14) et à travers l'orifice de pulvérisation (18), qui porte le dispositif de déviation de la poudre (120) et qui est muni d'un canal de gaz (24), ainsi que d'au moins une électrode (82) pour charger la poudre de revêtement d'électricité statique à l'intérieur du canal de poudre (14), caractérisé par le fait que le dispositif de déviation de la poudre comporte un corps d'impact (120), par le fait que le support (25) est muni d'au moins un orifice de sortie du gaz (80) reliant le canal de gaz (24) au canal de poudre (14), par le fait qu'au moins l'une des électrodes (82) est disposée dans l'orifice de sortie du gaz (80) de telle manière que du gaz en écoulement depuis le canal de gaz (24) vers le canal de poudre (14) à travers l'orifice de sortie du gaz (80) s'écoule le long de l'électrode (82) en injectant dans la poudre de revêtement des charges électriques provenant de l'électrode (82), et par le fait que la distance (126) du centre de l'orifice de sortie du gaz (80) dans le sens radial dans la surface latérale (70) du support (25), et la distance de l'extrémité aval (84) de l'électrode (82), par rapport à chaque fois à un plan transversal de l'orifice de pulvérisation (18) à son extrémité aval (118), est à peu près la moitié du diamètre extérieur (117) du canal de poudre (14), annulaire en section transversale, dans sa portion de canal (119) située entre l'orifice de sortie du gaz (80) et l'orifice de pulvérisation (18).

6. Dispositif de pulvérisation selon la revendication 5, caractérisé par le fait que l'extrémité (84) de l'électrode (82) se trouve à peu près dans le plan de la surface latérale (70) du support (25) ou jusqu'à 1 mm environ en amont dans l'orifice de sortie du gaz (80).

7. Dispositif de pulvérisation selon la revendication 5 ou 6, caractérisé par le fait que l'orifice de sortie du gaz (80) est dirigé obliquement par rapport à la direction radiale du canal de poudre (14) dans la direction d'écoulement de la poudre de revêtement en étant incliné dans le canal de poudre (14).

8. Dispositif de pulvérisation selon l'une des revendications 5 à 7, caractérisé par le fait que, dans le centre (20) du corps d'impact (120) dans le sens radial, un orifice axial de sortie du gaz (134) débouche axialement vers l'avant sur le côté du corps d'impact (120) opposé à l'orifice de pulvérisation (18) en étant en liaison avec le canal de gaz (24), et par le fait qu'une autre électrode (136) est disposée dans cet orifice axial de sortie du gaz (134) pour charger la poudre d'électricité statique.

9. Dispositif de pulvérisation selon l'une des revendications 5 à 8, caractérisé par le fait que le corps d'impact (120) comporte, sur son côté antérieur du corps (132) opposé à l'orifice de pulvérisation (18), au moins un orifice de sortie du gaz (124) qui débouche radialement pour l'essentiel, qui est situé pour l'essentiel au centre du corps d'impact dans le sens radial et qui est relié au canal de gaz (24).

10. Dispositif de pulvérisation selon l'une des revendications 5 à 9, caractérisé par le fait que le support (25) comporte, régulièrement répartis sur sa périphérie, à l'intérieur du canal de poudre (14) et en amont de l'orifice de pulvérisation (18), au moins deux orifices de sortie du gaz (80) comprenant chacun au moins une électrode (82).
